# EUROPÄISCHE PATENTSCHRIFT

(11) **EP 3 789 118 B1**
(45) Veröffentlichungstag und Bekanntmachung des Hinweises auf die Patenterteilung: **28.05.2025**
(21) Anmeldenummer: 20000284.8
(22) Anmeldetag: 14.08.2020
(51) Int. Cl.: B02C 13/16, B02C 13/28, B02C 13/282

(54) **PRALLMÜHLE ZUR ZERKLEINERUNG VON FESTSTOFFEN**
IMPACT MILL FOR CRUSHING OF SOLIDS
BROYEUR À CHOCS DESTINÉ AU CONCASSAGE DES SOLIDES

(30) Priorität: 21.08.2019 DE 102019005890
(43) Veröffentlichungstag der Anmeldung: 10.03.2021
(73) Patentinhaber: Trenn- und Sortiertechnik GmbH, 89264 Weißenhorn (DE)
(72) Erfinder: Riggenmann, Michael, DE 89264 Weißenhorn (DE)
(74) Vertreter: Baur & Weber Patentanwälte PartG mbB

(56) Entgegenhaltungen:
- WO-A1-2007/114444
- WO-A1-2013/167398
- WO-A1-2018/224118
- US-A1- 2009 159 732
- US-A1- 2016 144 371

## Beschreibung

Die Erfindung betrifft eine Prallmühle zur Zerkleinerung von Feststoffen, insbesondere von Abfallstoffen, sowie zur Auftrennung von Verbundmaterialien aus Metallen, Kunststoffen, Mineralstoffen und dergleichen, bestehend aus einem auf einem Maschinensockel angeordneten Rotor mit senkrecht angeordneter Rotorwelle sowie einem die Rotorwelle mit Abstand umschließenden Gehäusemantel, wobei der Gehäusemantel an seiner Innenseite mit in axialer Richtung der Rotorwelle verlaufenden, auswechselbar angeordneten Prallrippen und der Rotor mit ebenfalls auswechselbaren, den Prallrippen gegenüberstehenden Schlaghämmern versehen ist, und wobei die Prallrippen und die Schlaghämmer jeweils im wesentlichen gleichmäßig über den Umfang verteilt angeordnet sind.

Derartige Vorrichtungen sind aus dem Stand der Technik bekannt und werden dort eingesetzt, um eine Auftrennung von Verbundmaterialen, insbesondere deren Aufschließen zu erreichen. Von besonderer Bedeutung sind hierbei Verbunde von Metall und Kunststoffen; es lassen sich jedoch genauso Verbundmaterialien aufschließen, die aus unterschiedlichen Metallen oder auch unterschiedlichen Kunststoffen bestehen. Die Trennung wird dadurch erreicht, dass die physikalischen Eigenschaften der einzelnen Komponenten der Verbundstoffe unterschiedlich sind, wodurch beim Auftreffen der Materialien auf die Prallrippen bzw. die Schlaghämmer eine unterschiedliche elastische bzw. plastische Verformung erreicht wird, in deren Folge die Trennung geschieht.

Die WO 2013/167398 A1 zeigt eine Vorrichtung zum mechanischen Zerkleinern von Materialkonglomeraten aus Materialien mit unterschiedlicher Dichte und/oder Konsistenz, umfassend eine Zerkleinerungskammer mit einer Zufuhrseite und einer Auslassseite, wobei die Zerkleinerungskammer von einer kreisrunden zylindrischen und/oder kegelförmig nach unten aufgeweiteten Zerkleinerungskammerwand umgeben ist und wenigstens zwei in axialer Richtung aufeinanderfolgende Abschnitte aufweist, in denen jeweils mindestens ein Rotor koaxial zur Zerkleinerungskammer mit sich im Betrieb radial in die Zerkleinerungskammer erstreckenden Schlagwerkzeugen angeordnet ist. In axialen Abständen sind Ableitrippen ringartig an der Innenseite der Zerkleinerungskammerwand angeordnet und/oder der Radius der Zerkleinerungskammerwand nimmt von oben nach unten zu, und in Verbindung mit der Zerkleinerungskammer ist eine Luftströmungseinrichtung zum Abführen eines Partikel/Luft-Gemischs aus der Zerkleinerungskammer angeordnet.

Die WO 2007/114444 A1 zeigt eine Entsorgungsvorrichtung mit einer abnehmbaren Zerkleinerungseinheit vom Typ einer Hammermühle. Die Zerkleinerungseinheit ist in einem Trichter untergebracht. Sie umfaßt einen Drehtisch, einen schwenkbaren Hammer, der auf der Oberseite des Drehtisches installiert ist, und ein Zerkleinerungsmesser, das am Trichter befestigt ist. Am Ende einer Antriebswelle ist eine schwenkbare Stützvorrichtung vorgesehen. Wenn ein Verriegelungsring vorwärts und rückwärts bewegt wird, werden Eingriffskugeln in eine ringförmige Nut eingeführt und aus dieser gelöst. Durch Entfernen der Schwenkvorrichtung von der Antriebswelle kann der Drehtisch aus dem Trichter herausgezogen werden.

Die US 2009/159732 A1 zeigt, dass der Rotor eines Prallbrechers über mindestens eine sternförmige Platte verfügt, die an der Rotorwelle befestigt werden kann. An jeder Stellplatte ist eine Vielzahl von Hammerwerkzeugen mit Schaufelblättern angebracht. Die Hammerwerkzeuge sind oberhalb und unterhalb der Sternplatte durch Werkzeughalterungen mit hakenförmigen Enden befestigt, die in die Hammerwerkzeuge eingreifen. Ein entsprechendes Adapterstück wird zwischen den beiden Werkzeughalterungen in die Sternplatte eingesetzt. Ein Haltebolzen durchdringt die beiden Werkzeughalterungen und das Adapterstück. Ein Sicherheitsschieber sichert den Haltebolzen in seiner Position.

Die US 2016/144371 A1 zeigt eine Zerkleinerungsvorrichtung mit einer in einem Gehäuse montierten Rotor- und Gebläseeinheit. Deren Schneidwelle und Gebläsewelle sind konzentrisch und werden von getrennten Motoren angetrieben. Das Gehäuse ist zweiteilig mit einer durch die Drehachse verlaufenden Teilungslinie und auf Rollen gelagert. Die Schneidhämmer sind tischtennisschlägerförmig. Abweiser sind an der Innenseite des Gehäuses und an einer Abweiseranordnung an der Außenseite des Gehäuses befestigt. Die Abweiser sind vertikal und horizontal beweglich.

Die WO 2018/224118 A1 zeigt eine Vorrichtung zum Auftrennen von Konglomeraten, die aus Materialien unterschiedlicher Dichte bestehen, mit einer Rotorkammer, in der eine Rotorwelle um eine vertikale Achse drehbar gelagert ist, wobei an der Rotorwelle in wenigstens zwei Ebenen untereinander Schlagwerkzeuge angeordnet sind, die durch die Rotorwelle in Drehbewegung versetzt werden derart, dass die von oben in die Rotorkammer eingefüllten Konglomeraten durch die Schlagwerkzeuge erfasst und aufgetrennt werden. Gemäß der Erfindung wird vorgeschlagen, dass sich die Rotorkammer nach unten konisch erweitert, und dass der äußere Radius der Schlagwerkzeuge von oben nach unten zunimmt derart, dass der Abstand der radial äußeren Stirnkanten der Schlagwerkzeuge zu der ihnen zugewandten Kammerwandung in den einzelnen Ebenen im Betrieb im Wesentlichen gleich groß ist.

Großen Einfluß auf das Ergebnis der späteren Trennqualität hat hierbei auch die Größe des gebildeten "Granulats", das von den räumlichen Verhältnissen in der Prallmühle abhängig ist. Daher ist es wünschenswert, eine gegenseitige räumliche Anpassung der Prallrippen und Schlaghämmer vornehmen zu können, zumal der Abstand bei bestimmungsgemäßem Gebrauch auch Einfluß auf den Verschleiß der Schlagwerkzeuge hat, so dass eine Verringerung der regelmäßig notwendig werdenden Wartung bzw. des Austauschs der Schlagwerkzeuge erreicht werden kann

Der Erfindung liegt daher die Aufgabe zugrunde, eine Prallmühle der eingangs genannten Art derart auszubilden, dass die Schlaghämmer gegenüber den Prallrippen einstellbar und dazu mit geringem Aufwand zugänglich sind, wodurch zusätzlich Inspektionen, Reinigungen wie auch ein ggf. notwendig gewordener Austausch einfach und mit geringem Zeitaufwand vorgenommen werden können.

Diese Aufgabe wird nach der Erfindung durch ein Prallmühle mit den Merkmalen des Anspruchs 1 dadurch gelöst, dass der Rotor einen oder mehrere axial versetzt angeordnete Rotorteller aufweist, an denen die Schlaghämmer schwenk- und radial verstellbar gelagert sind.

Der durch die Erfindung erreichte Vorteil besteht im wesentlichen darin, dass durch die radiale Verstellung der Schlaghämmer der Abstand zwischen diesen und den Prallrippen einfach an das zu mahlende Gut angepasst werden kann.

In erfindungsgemäßer Weise ist dazu an jedem der Rotorteller für jeden Schlaghammer eine Stellscheibe lösbar angeordnet, auf welcher jeder Schlaghammer mit einem Gelenkbolzen exzentrisch angeordnet ist. Durch Verdrehen der Stellscheibe ist dann eine Veränderung des gegenseitigen **Ab**stands möglich.

Um ohne Aufwand definierte Abstände einstellen zu können, ist die Umfangskontur der Stellscheibe vorteihafterweise von einem regelmäßigen Polygon gebildet, wobei die Stellscheibe in ihrer Drehstellung veränderbar am Rotorteller anschließbar ist.

Eine geeignete und daher im Rahmen der Erfindung bevorzugte Gestaltung ist derart gewählt, dass die Stellscheibe von einem 12-eckigen Polygon gebildet ist.

Um die auftretenden Kräfte optimal aufnehmen zu können, sind die Rotorteller mit Aufnahmen zum drehfesten Anschluß der Stellscheiben versehen.

Weiter hat es sich - auch zum einfachen Austausch - als vorteihaft erwiesen, wenn die Schlaghämmer mit zangenförmigen Anschlußmitteln versehen sind, die den Rotorteller umgreifen und mittels eines Gelenkbolzens an der Stellscheibe angeschlossen sind.

Um einen einfachen Zugang zum Gehäuseinneren zu erreichen, ist vorgesehen, dass der Gehäusemantel von zwei voneinander trennbaren Gehäusehalbschalen gebildet ist, die durch eine in der Achse der Rotorwelle verlaufenden Ebene geteilt sind. Durch die Zweiteilung des Gehäusemantels kann eine einfache Trennung der beiden Gehäusehalbschalen voneinander vorgenommen werden, wodurch nicht nur die mit den Prallrippen bestückten Innenwände des Gehäusemantels frei zugänglich werden, sondern in gleicher Weise auch der Rotor mit den Schlaghämmern.

Im bevorzugter Ausführungsform der Erfindung ist vorgesehen, dass jede Gehäusehalbschale nahe ihres axial verlaufenden Randes an einer zur Rotorwelle parallelen Schwenkwelle angeschlossen ist. Auf diese Weise können die beiden Gehäusehalbschalen - nach erfolgter Trennung voneinander - einfach aufgeschwenkt werden, so dass die Gehäusehalbschalen zur weiteren Bearbeitung an der Prallmühle angeschlossen bleiben, was die Inspektion sowie mechanische Arbeiten zum Austausch der Prallrippen erleichtert.

Die Schwenkwellen sind dabei in vorteilhafter Ausgestaltung der Erfindung mit ihrem unteren Ende an dem Maschinensockel und mit ihrem oberen Ende in einem den Maschinensockel übergreifenden, mit diesem verbundenen U-förmigen Maschinenrahmen gelagert.

Hierbei ist es weiter von Vorteil, wenn die Gehäusehalbschalen an den Schwenkwellen axial verschiebbar gelagert sind. Hierdurch besteht die Möglichkeit, die Gehäusehalbschalen zum Aufschwenken vom Maschinensockel geringfügig abzuheben.

Um die im Betrieb auf den Gehäusemantel einwirkenden hohen Kräfte aufnehmen zu können, sieht die Erfindung vor, dass die Gehäusehalbschalen an ihren axial verlaufenden Rändern miteinander und/oder an ihrem dem Maschinensockel anliegenden Rand mit diesem verschraubt sind.

Ferner ist im Rahmen der Erfindung vorgesehen, dass die Gehäusehalbschalen an ihrem dem Maschinensockel abgewandten Rand durch einen halbkreisförmigen Deckel verschlossen sind, wobei der Deckel mit einer Einfüll-/Zuluftöffnung versehen ist. Auf diese Weise kann die Prallmühle kontinuierlich mit zu trennendem Verbundmaterial beschickt werden.

In entsprechender Weise ist vorgesehen, dass innerhalb des Gehäusemantels im Boden des Maschinensockels eine Materialaustritts-/ Abluftöffnung vorgesehen ist.

Im Übrigen hat es sich als vorteilhaft erwiesen, wenn die Rotorwelle in einem Lager am Maschinensockel sowie am Maschinenrahmen zwischen den Schwenkwellen gelagert ist.

Die Prallrippen ruhen vorteilhafterweise in einer Nut der Türhälften und weisen abwechselnd eine unterschiedliche radiale Höhe auf. Dadurch bilden die jeweils radial weiter nach innen vorstehenden Prallrippen geeignete Kanten, an denen das Verbundmaterial aufgeschlossen werden kann.

Schließlich ist es von Vorteil, wenn der Abstand zwischen den Schlaghämmern und den Prallrippen vertikal nach unten abnimmt. Auf diese Weise erfolgt im oberen Bereich zunächst eine grobe Zerkleinerung, wobei der Zerkleinerungsgrad wegen des abnehmenden Abstands nach unten größer wird. Dabei kann der Durchsatz an Material dadurch vergrößert werden, dass über die Zuluft- bzw. Abluftöffnung ein Luftstrom erzeugt wird.

Im Folgenden wird die Erfindung an einem in der Zeichnung dargestellten Ausführungsbeispiel näher erläutert; es zeigen:
- Fig. 1: eine Prallmühle nach der Erfindung im geschlossenen Zustand,
- Fig. 2: den Gegenstand nach Figur 1 mit geöffneten Gehäusehalbschalen,
- Fig. 3: eine separate Darstellung des Rotors mit den Schlaghämmern,
- Fig. 4: eine Ansicht der Innenmantelfläche einer einzelnen Gehäusehalbschale,
- Fig. 5: eine Detailansicht eines Rotortellers mit den schwenkbar gelagerten Schlaghämmern.

Die in der Zeichnung dargestellte Prallmühle dient zur Zerkleinerung von Feststoffen, insbesondere von Abfallstoffen, sowie zur Auftrennung von Verbundmaterialien aus Metallen, Kunststoffen, Mineralstoffen und dergleichen.

Dazu besteht die Prallmühle im einzelnen aus einem auf einem Maschinensockel 1 angeordneten Rotor 2 mit senkrecht angeordneter Rotorwelle 3 sowie aus einem die Rotorwelle 3 mit Abstand umschließenden Gehäusemantel 4.

Um eine Zerkleinerung der Feststoffe zu erreichen, ist der Gehäusemantel 4 an seiner Innenseite mit in axialer Richtung der Rotorwelle verlaufenden, auswechselbar angeordnetem Prallrippen 5 versehen.

Der Rotor 2 ist ebenfalls mit auswechselbaren, den Prallrippen 5 gegenüberstehenden Schlaghämmern 6 versehen. Die Prallrippen 5 und die Schlaghämmer 6 sind hierbei jeweils im Wesentlichen gleichmäßig über den Umfang verteilt angeordnet.

Dazu weist der Rotor 2 gemäß Fig. 3 einen oder mehrere axial versetzt angeordnete Rotorteller 13 auf, an denen die Schlaghämmer 6 schwenk- und radial verstellbar gelagert sind.

Im einzelnen ist an jedem der Rotorteller 13 für jeden Schlaghammer 6 eine Stellscheibe 14 lösbar angeordnet, auf welcher jeder Schlaghammer 6 mit einem Gelenkbolzen exzentrisch angeordnet ist. Dadurch besteht einerseits die Möglichkeit, dass die Schlaghämmer 6 einzelnen, sehr harten Materialien ausweichen können, so dass ein Blockieren des Rotors 2 verhindert wird; andererseits ist auf diese Weise durch Lösen des Gelenkbolzens ein einfacher Austausch der Schlaghämmer 6 möglich.

Wie aus der Fig. 5 zu ersehen ist, ist die Umfangskontur der Stellscheibe 14 von einem regelmäßigen Polygon gebildet, wobei die Stellscheibe 14 in ihrer Drehstellung veränderbar am Rotorteller 13 anschließbar ist.

Grundsätzlich kann die Zahl der Ecken des Polygons weitgehend beliebig gewählt werden; im Ausführungsbeispiel ist die Stellscheibe 14 von einem 12-eckigen Polygon gebildet.

Um die Stellscheiben 14 sicher am Rotorteller 13 zu lagern, sind die Rotorteller 13 in nicht näher dargestellter Weise mit Aufnahmen zum drehfesten Anschluß der Stellscheiben 14 versehen.

Weiter ist aus der Fig. 5 ersichtlich, dass die Schlaghämmer 6 mit zangenförmigen Anschlußmitteln versehen sind, die den Rotorteller 13 beidseitig umgreifen und mittels eines Gelenkbolzens an der Stellscheibe angeschlossen sind.

Wie insbesondere aus der Figur 2 zu ersehen ist, ist der Gehäusemantel 4 von zwei voneinander trennbaren Gehäusehalbschalen 4.1,4.2 gebildet, die durch eine in der Achse der Rotorwelle 3 verlaufenden Ebene geteilt sind. Hierdurch entstehen zwei untereinander gleich große Gehäusehalbschalen 4.1,4.2, die sich zu Wartungsarbeiten auf einfache Art und Weise voneinander trennen lassen.

Wie weiter aus den Figuren 1 und 2 zu ersehen ist, ist jede der beiden Gehäusehalbschalen 4.1,4.2 nahe ihres axial verlaufenden Randes an einer zur Rotorwelle 3 parallelen Schwenkwelle 7 angeschlossen. Die Schwenkwellen 7 sind dabei mit ihrem unteren Ende an dem Maschinensockel 1 und mit ihrem oberen Ende an einem U-förmigen Maschinenrahmen 8 gelagert, der am Maschinensockel 1 angeschlossen ist und diesen übergreift.

Um die Gehäusehalbschalen 4.1,4.2 einfach aufschwenken zu können, sind diese an den Schwenkwellen 7 axial verschiebbar gelagert. Dies erleichert das Öffnen durch geringes Anheben der Gehäusehalbschalen 4.1,4.2 insbesondere auch dann, wenn zwischen dem unteren Rand der Gehäusehalbschale und dem Maschinensockel zerkleinerte Feststoffe eingedrungen sind, die beim Öffnen Reibung erzeugen können.

Um die im Betrieb auftretenden hohen Kräfte gut aufnehmen zu können, sind die Gehäusehalbschalen 4.1,4.2 an ihren axial verlaufenden Rändern miteinander und/oder an ihrem dem Maschinensockel 1 anliegenden Rand mit diesem verschraubt. Wie sich weiter aus den Figuren 1 bis 3 ersehen lässt, sind die Gehäusehalbschalen 4.1,4.2 an ihrem dem Maschinensockel 1 abgewandten Rand durch einen halbkreisförmigen Deckel 9 verschlossen. In diesem Deckel 9 ist eine Einfüllöffnung 10 vorgesehen, die einerseits der Einfüllung der zu zerkleinernden Feststoffe dient; zugleich kann diese Öffnung 10 auch für Zuluft verwendet werden.

In entsprechender Weise ist innerhalb des Gehäusemantels 4 im Boden des Maschinensockels 1 eine Austrittsöffnung 11 vorgesehen, durch die einerseits das zerkleinerte Material und andererseits die Abluft abgeführt werden kann.

Die Rotorwelle 3 ist ebenfalls in einem Lager 12 am Maschinensockel 1 einerseits sowie am Maschinenrahmen 8 andererseits zwischen den Schwenkwellen 7 gelagert.

Die Prallrippen 5 ruhen in in der Zeichnung nicht näher dargestellter Weise in einer Nut der Gehäusehalbschalen 4.1,4.2 und weisen abwechselnd eine unterschiedliche radiale Höhe auf, so dass die jeweils radial nach innen vorstehende Prallrippe 5 der Zerkleinerung der Feststoffe dient.

Schließlich ist die Anordnung der Schlaghämmer 6 so gewählt, dass der Abstand zwischen diesen und den Prallrippen 5 vertikal nach unten abnimmt, so dass auf dem Weg von der Einfüllöffnung 10 oben zur Austrittsöffnung unten eine kontinuierliche Zerkleinerung der Feststoffe erfolgt.

## Patentansprüche

1. Prallmühle zur Zerkleinerung von Feststoffen, insbesondere von Abfallstoffen, sowie zur Auftrennung von Verbundmaterialien aus Metallen, Kunststoffen, Mineralstoffen und dergleichen, bestehend aus einem auf einem Maschinensockel (1) angeordneten Rotor (2) mit senkrecht angeordneter Rotorwelle (3) sowie einem die Rotorwelle (3) mit Abstand umschließenden Gehäusemantel (4), wobei der Gehäusemantel (4) an seiner Innenseite mit in axialer Richtung der Rotorwelle (3) verlaufenden, auswechselbar angeordneten Prallrippen (5) und der Rotor (2) mit ebenfalls auswechselbaren, den Prallrippen (5) gegenüberstehenden Schlaghämmern (6) versehen ist, und wobei die Prallrippen (5) und die Schlaghämmer (6) jeweils im wesentlichen gleichmäßig über den Umfang verteilt angeordnet sind, wobei der Rotor (2) einen oder mehrere axial versetzt angeordnete Rotorteller (13) aufweist, an denen die Schlaghämmer (6) schwenk- und radial verstellbar gelagert sind,
**dadurch gekennzeichnet, dass** an jedem der Rotorteller (13) für jeden Schlaghammer (6) eine Stellscheibe (14) lösbar angeordnet ist, auf welcher jeder Schlaghammer (6) mit einem Gelenkbolzen exzentrisch angeordnet ist.

2. Prallmühle nach Anspruch 1, **dadurch gekennzeichnet, dass** die Umfangskontur der Stellscheibe (14) von einem regelmäßigen Polygon gebildet ist, wobei die Stellscheibe (14) in ihrer Drehstellung veränderbar am Rotorteller (13) anschließbar ist.

3. Prallmühle nach Anspruch 2, **dadurch gekennzeichnet, dass** die Stellscheibe (14) von einem 12-eckigen Polygon gebildet ist.

4. Prallmühle nach einem der Ansprüche 1 bis **3, dadurch gekennzeichnet, dass** die Rotorteller (13) mit Aufnahmen zum drehfesten Anschluß der Stellscheiben (14) versehen sind.

5. Prallmühle nach den Ansprüchen 1 bis 4, **dadurch gekennzeichnet, dass** die Schlaghämmer (6) mit zangenförmigen Anschlußmitteln versehen sind, die den Rotorteller (13) beidseitig umgreifen und mittels eines Gelenkbolzens an der Stellscheibe (14) angeschlossen sind.

6. Prallmühle nach den Ansprüchen 1 bis 5**, dadurch gekennzeichnet, dass** der Gehäusemantel (4) von zwei voneinander trennbaren Gehäusehalbschalen (4.1,4.2) gebildet ist, die durch eine in der Achse der Rotorwelle (3) verlaufenden Ebene geteilt sind.

7. Prallmühle nach Anspruch 6, **dadurch gekennzeichnet, dass** jede Gehäusehalbschale (4.1,4.2) nahe ihres axial verlaufenden Randes an einer zur Rotorwelle (3) parallelen Schwenkwelle (7) angeschlossen ist.

8. Prallmühle nach Anspruch 7, **dadurch gekennzeichnet, dass** die Schwenkwellen (7) mit ihrem unteren Ende an dem Maschinensockel (1) und mit ihrem oberen Ende in einem den Maschinensockel (1) übergreifenden, mit diesem verbundenen **U-**förmigen Maschinenrahmen (8) gelagert sind.

9. Prallmühle nach Anspruch 7 oder 8, **dadurch gekennzeichnet, dass** die Gehäusehalbschalen (4.1,4.2) an den Schwenkwellen (7) axial verschiebbar gelagert sind.

10. Prallmühle nach den Ansprüchen 6 bis 9, **dadurch gekennzeichnet, dass** die Gehäusehalbschalen (4.1,4.2) an ihren axial verlaufenden Rändern miteinander und/oder an ihrem dem Maschinensockel (1) anliegenden Rand mit diesem verschraubt sind.

11. Prallmühle nach den Ansprüchen 6 bis 10, **dadurch gekennzeichnet, dass** die Gehäusehalbschalen (4.1,4.2) an ihrem dem Machinensockel (1) abgewandten Rand durch einen halbkreisförmigen Deckel (9) verschlossen sind, wobei der Deckel (9) mit einer Einfüll-/ Zuluftöffnung (10) versehen ist.

12. Prallmühle nach den Ansprüchen 6 bis 11, **dadurch gekennzeichnet, dass** innerhalb des Gehäusemantels (4) im Boden des Maschinensockels (1) eine Materialaustritts-/Abluftöffnung (11) vorgesehen ist.

13. Prallmühle nach den Ansprüchen 8 bis 12, **dadurch gekennzeichnet, dass** die Rotorwelle (3) in einem Lager (12) am Maschinensockel (1) sowie am Maschinenrahmen (8) zwischen den Schwenkwellen (7) gelagert ist.

14. Prallmühle nach den Ansprüchen 6 bis 13, **dadurch gekennzeichnet, dass** die Prallrippen (5) in einer Nut der Gehäusehalbschalen (4.1,4.2) ruhen und abwechselnd eine unterschiedliche radiale Höhe aufweisen.

15. Prallmühle nach den Ansprüchen 6 bis 14, **dadurch gekennzeichnet, dass** der Abstand zwischen den Schlaghämmern (6) und den Prallrippen (5) vertikal nach unten abnimmt.

## Claims

1. Impact mill for comminuting solids, in particular waste materials, and for separating composite materials made of metals, plastics, minerals, and the like, consisting of a rotor (2) which is arranged on a machine base (1) and has a vertically arranged rotor shaft (3), and a housing casing (4) surrounding the rotor shaft (3) at a distance, the housing casing (4) being provided on the inner side thereof with exchangeable impact ribs (5) extending in the axial direction of the rotor shaft (3), and the rotor (2) being provided with striking hammers (6) which are also exchangeable and are opposite the impact ribs (5), and the impact ribs (5) and the striking hammers (6) each being arranged so as to be distributed substantially uniformly over the circumference, the rotor (2) having one or more axially offset rotor plates (13) on which the striking hammers (6) are pivotably and radially adjustably mounted, **characterized in that** on each of the rotor plates (13) for each striking hammer (6) an adjusting disk (14) is detachably arranged, on which each striking hammer (6) is arranged eccentrically with a hinge pin.

2. Impact mill according to claim 1, **characterized in that** the circumferential contour of the adjusting disk (14) is formed by a regular polygon, the adjusting disk (14) being connectable to the rotor plate (13) so that it can be changed in the rotational position thereof.

3. Impact mill according to claim 2, **characterized in that** the adjusting disk (14) is formed by a 12-sided polygon,

4. Impact mill according to any of claims 1 to 3, **characterized in that** the rotor plates (13) are provided with receptacles for rotationally fixedly connecting the adjusting disks (14).

5. Impact mill according to claims 1 to 4, **characterized in that** the striking hammers (6) are provided with pincer-shaped connecting means which engage around the rotor plate (13) on both sides and are connected to the adjusting disk (14) by means of a hinge pin.

6. Impact mill according to claims 1 to 5, **characterized in that** the housing casing (4) is formed by two mutually separable housing half-shells (4.1, 4.2) which are divided by a plane extending in the axis of the rotor shaft (3).

7. Impact mill according to claim 6, **characterized in that** each housing half-shell (4.1, 4.2), close to the axially extending edge thereof, is connected to a pivot shaft (7) parallel to the rotor shaft (3).

8. Impact mill according to claim 7, **characterized in that** the pivot shafts (7) are mounted with their lower end on the machine base (1) and with their upper end in a U-shaped machine frame (8) which spans the machine base (1) and is connected thereto.

9. Impact mill according to either claim 7 or claim 8, **characterized in that** the housing half-shells (4.1, 4.2) are mounted on the pivot shafts (7) so as to be axially movable.

10. Impact mill according to claims 6 to 9, **characterized in that** the housing half-shells (4.1, 4.2) are screwed to one another at the axially extending edges thereof and/or at the edge thereof that abuts the machine base (1).

11. Impact mill according to claims 6 to 10, **characterized in that** the housing half-shells (4.1, 4.2) are closed at the edge thereof that faces away from the machine base (1) by a semicircular cover (9), the cover (9) being provided with a filling/ air supply opening (10).

12. Impact mill according to claims 6 to 11, **characterized in that** a material outlet/exhaust air opening (11) is provided within the housing casing (4) in the bottom of the machine base (1).

13. Impact mill according to claims 8 to 12, **characterized in that** the rotor shaft (3) is mounted in a bearing (12) on the machine base (1) and on the machine frame (8) between the pivot shafts (7).

14. Impact mill according to claims 6 to 13, **characterized in that** the impact ribs (5) rest in a groove of the housing half-shells (4.1, 4.2) and alternately have a different radial height.

15. Impact mill according to claims 6 to 14, **characterized in that** the distance between the striking hammers (6) and the impact ribs (5) decreases vertically downward.

## Revendications

1. Broyeur à chocs pour le broyage de matières solides, en particulier de déchets, ainsi que pour la séparation de matériaux composites en métaux, matières plastiques, matières minérales et similaires, composé d'un rotor (2) disposé sur un socle de machine (1) et comportant un arbre de rotor (3) disposé verticalement, ainsi que d'une enveloppe de carter (4) entourant à distance l'arbre de rotor (3), dans lequel l'enveloppe de carter (4) est pourvue sur sa face intérieure de nervures à chocs (5) disposées de manière à être interchangeables et s'étendant dans la direction axiale de l'arbre de rotor (3), et le rotor (2) est pourvu de marteaux de percussion (6) également interchangeables et opposés aux nervures à chocs (5), et dans lequel les nervures à chocs (5) et les marteaux de percussion (6) sont respectivement disposés de manière à être répartis de manière sensiblement régulière sur la périphérie, dans lequel le rotor (2) présente un ou plusieurs plateaux de rotor (13) disposés de manière à être décalés axialement et sur lesquels les marteaux de percussion (6) sont montés de manière à pouvoir pivoter et se déplacer radialement, **caractérisé en ce qu'**un disque de réglage (14) est disposé de manière amovible sur chacun des plateaux de rotor (13) pour chaque marteau de percussion (6), sur lequel disque de réglage chaque marteau de percussion (6) est disposé de manière excentrée avec un axe d'articulation.

2. Broyeur à chocs selon la revendication 1, **caractérisé en ce que** le contour périphérique du disque de réglage (14) est formé par un polygone régulier, dans lequel le disque de réglage (14) peut être raccordé de manière modifiable dans sa position de rotation au plateau de rotor (13).

3. Broyeur à chocs selon la revendication 2, **caractérisé en ce que** le disque de réglage (14) est formé par un polygone à 12 côtés.

4. Broyeur à chocs selon l'une des revendications 1 à 3, **caractérisé en ce que** les plateaux de rotor (13) sont pourvus de logements pour le raccordement de manière solidaire en rotation des disques de réglage (14).

5. Broyeur à chocs selon les revendications 1 à 4, **caractérisé en ce que** les marteaux de percussion (6) sont pourvus de moyens de raccordement en forme de pince qui entourent des deux côtés le plateau de rotor (13) et sont raccordés au disque de réglage (14) au moyen d'un axe d'articulation.

6. Broyeur à chocs selon les revendications 1 à 5, **caractérisé en ce que** l'enveloppe de carter (4) est formée par deux demi-coques de carter (4.1, 4.2) séparables l'une de l'autre qui sont divisées par un plan s'étendant dans l'axe de l'arbre de rotor (3).

7. Broyeur à chocs selon la revendication 6, **caractérisé en ce que** chaque demi-coque de carter (4.1, 4.2) est raccordée, à proximité de son bord s'étendant axialement, à un arbre pivotant (7) parallèle à l'arbre de rotor (3).

8. Broyeur à chocs selon la revendication 7, **caractérisé en ce que** les arbres pivotants (7) sont montés avec leur extrémité inférieure sur le socle de machine (1) et avec leur extrémité supérieure dans un châssis de machine (8) en forme de U recouvrant le socle de machine (1) et relié à celui-ci.

9. Broyeur à chocs selon la revendication 7 ou 8, **caractérisé en ce que** les demi-coques de carter (4.1, 4.2) sont montées de manière à pouvoir être déplacées axialement sur les arbres pivotants (7).

10. Broyeur à chocs selon les revendications 6 à 9, **caractérisé en ce que** les demi-coques de carter (4.1, 4.2) sont vissées l'une à l'autre au niveau de leurs bords s'étendant axialement et/ou sont vissées au socle de machine (1) au niveau de leur bord adjacent audit socle de machine.

11. Broyeur à chocs selon les revendications 6 à 10, **caractérisé en ce que** les demi-coques de carter (4.1, 4.2) sont fermées, au niveau de leur bord opposé au socle de machine (1), par un couvercle (9) en forme de demi-cercle, dans lequel le couvercle (9) est pourvu d'une ouverture de remplissage/d'amenée d'air (10).

12. Broyeur à chocs selon les revendications 6 à 11, **caractérisé en ce qu'**une ouverture de sortie de matériau/d'évacuation d'air (11) est prévue à l'intérieur de l'enveloppe de carter (4) dans le fond du socle de machine (1).

13. Broyeur à chocs selon les revendications 8 à 12, **caractérisé en ce que** l'arbre de rotor (3) est monté dans un palier (12) au niveau du socle de machine (1) ainsi qu'au niveau du châssis de machine (8) entre les arbres pivotants (7).

14. Broyeur à chocs selon les revendications 6 à 13, **caractérisé en ce que** les nervures à chocs (5) reposent dans une rainure des demi-coques de carter (4.1, 4.2) et présentent alternativement des hauteurs radiales différentes.

15. Broyeur à chocs selon les revendications 6 à 14, **caractérisé en ce que** la distance entre les marteaux de percussion (6) et les nervures à chocs (5) diminue verticalement vers le bas.
